# EUROPÄISCHE PATENTSCHRIFT

(11) **EP 0 463 577 B1**
(45) Veröffentlichungstag und Bekanntmachung des Hinweises auf die Patenterteilung: **21.09.1994**
(21) Anmeldenummer: 91110197.0
(22) Anmeldetag: 20.06.1991
(51) Int. Cl.: B65D 88/12, B65D 90/00, B65D 90/08

(54) **Randprofilpaar für Container mit abnehmbarem Dach**
Pair of edge profiles for container with detachable roof
Paire de profilés de chant pour conteneur avec toit amovible

(30) Priorität: 21.06.1990 DE 4019767
(43) Veröffentlichungstag der Anmeldung: 02.01.1992
(73) Patentinhaber: GRAAFF Gesellschaft mit beschränkter Haftung, D-31008 Elze (DE)
(72) Erfinder: Graaff, Wolfgang, Dipl.-Ing., D-31134 Hildesheim (DE)
(74) Vertreter: Walter, Helmut, Dipl.-Ing.

(56) Entgegenhaltungen:
- EP-A- 0 085 977
- FR-A- 1 562 529
- FR-A- 2 025 525
- FR-A- 2 180 705

## Beschreibung

Die Erfindung bezieht sich auf ein Randprofilpaar gemäß dem Gattungsbegriff des Patentanspruchs 1.

In der Containertechnik sind allseits geschlossene Normcontainer bekannt, die einen liegenden, rechteckigen Quader bilden, deren Dach gegenüber dem Container heb- und senkbar, gegebenenfalls sogar gänzlich abnehmbar ist. Bei abgenommenem, zumindest aber entsprechend weit angehobenem Dach ist ein einfaches Be- und Entladen des Containers bzw. "Behälters" im Sinne dieser Erfindung möglich, bei abgesenktem oder aufgesetztem Dach sind die Außenabmessungen des Behälters klein, vor allem aber kann das Ladegut Wetter- und zugriffsgeschützt transportiert werden. Es ist bei solchen Behältern üblich, dem oberen Rand des Behälters bzw. den oberen Rändern der Seitenwände des Behälters sowie dem ringsumlaufenden Rand des Daches je ein Randprofil zuzuordnen, um eine Randversteifung von Dach und Behälter zu erhalten.

Ein gattungsgemäßes Randprofilpaar ist aus EP-A-0 085 977 bekannt. Dort ist eine Kante am oberen Rand der ringsumlaufenden Behälterseitenwandung eine Längskante eines Profilrahmens, der im Querschnitt ein geschlossenes Rechteck ist und mit diesem Profilrahmen ist im Bereich dieser Längskante ein vertikaler Steg aus einem Rechteckprofil verschweißt, auf dessen oberer Stirnfläche sich das Dach des Behälters abstützt, wenn es auf die ringsumlaufende Behälterseitenwandung abgesenkt ist. Das Behälterdach ist eingefaßt von einem ringsumlaufenden Profilrahmen, der im Querschnitt wiederum ein geschlossenes Rechteck ist, wobei der Außenfläche des Profilrahmens etwa in halber Höhe ein im Querschnitt rinnenförmiges Stützrahmenprofil zugeordnet ist, mit dem sich das Dach, über ein in die Rinne eingelegtes Dichtungsprofil, auf der oberen Stirnseite des vorerwähnten vertikalen Steges des Profilrahmens auf dem oberen Rand der Behälterseitenwandung abstützt. Diese Anordnung ist vielteilig und entsprechend aufwendig herzustellen, weil sowohl der obere Rand der Behälterseitenwandung als auch der Rand des Behälterdaches aus zwei Profilen zusammengesetzt ist, nämlich dem in sich geschlossenen, strangförmigen Rechteckprofil und dem angesetzten Rechteckprofil bzw. dem angesetzten Rinnenprofil. Außerdem besteht die Gefahr, daß sich das Rechteckprofil der Seitenwandung mit scharfen Längskanten in das in das Rinnenprofil eingelegte Dichtungsprofil eingräbt und dieses beschädigen kann. Aus FR-A-2 025 525 ist eine Anordnung bekannt, bei der die Seitenwandung eines Behälters am oberen Rand ein rinnenförmiges Randprofil und das Behälterdach an seinem Rand ein entsprechend rinnenförmiges Endprofil aufweisen und diese beiden rinnenförmigen Endprofile ineinandergreifen, wenn das Dach den Behälter schließt und auf dem oberen Rand der Behälterwandung aufliegt.

Die Erfindung befaßt sich mit einem solchen Randprofilpaar, und es ist ihre Aufgabe ein Randprofilpaar vorzuschlagen, das zuverlässig wirkt, praktisch unbegrenzt sich im Einsatz befinden kann und relativ geringe Herstellungs-, Einbau- und Lagerhaltungskosten verursacht.

Die Merkmale, die die Erfindung zur Lösung der Aufgabe kennzeichnen, ergeben sich aus den Patentansprüchen. Die Erfindung ist nachfolgend anhand der Zeichnung beschrieben. In der Zeichnung ist als Schnitt der Bereich eines Behälters dargestellt, in dem das heb- und senkbare, vorzugsweise gänzlich abnehmbare Behälterdach auf dem oberen Rand einer der Behälterseitenwände abgestützt ist und dieser Einbauzustand durch zweckentsprechende, jedoch insoweit beliebige lösbare Spann- bzw. Befestigungsmittel gesichert ist, wobei diese Mittel ebenso wie weitere Einzelheiten des Behälters nicht gezeigt sind, weil sie eben im Zusammenhang mit der Erfindung nicht wesentlich sind.

Dem oberen Rand einer Seitenwand 1 eines Behälters, der die Form eines liegenden Quaders standardisierter Abmessungen, vorzugsweise 20'/40' hat und ein "HOT"-Container ist, ist ein erstes Randprofil 2 eines erfindungsgemäßen Randprofilpaares 2,3 zugeordnet, insbesondere mit diesem derart verschweißt, daß eine insgesamt im wesentlichen durchgehende Außenkontur besteht und das Randprofil nach innen etwas über die Seitenwandebene in den Behälter hineinragt. Das Profil 2 ist ein Hohlprofil, dessen Grundkörper im wesentlichen Rechteckform hat bzw. etwa quadratisch ist. Im Bereich der inneren oberen Profillängskante ist die Profilwandung zusammengeführt, so daß ein doppellagiger Flansch 4 entsteht, der die innere vertikale Wand 5 des Profilgrundkörpers verlängert und senkrecht zu der mit dieser Wand in der oberen, inneren Profillängskante zusammenstoßenden oberen horizontalen Profilwand 6 verläuft. Am oberen Ende ist der Flansch in einem Bogen 7 abgerundet. Das Profil 2 kann in diese Form aus einem Blech gebogen werden, wobei die Blechenden miteinander verschweißt werden, bei entsprechendem Bedarf kann das Strangprofil jedoch kostengünstiger und zweckmäßiger als Strangpreßprofil extrudiert werden. Gleiches gilt insoweit für das andere, zweite Randprofil 3 des Randprofilpaares 2,3.

Dieses zweite, entsprechende Profil 3 ist dem zugehörigen Rand des Daches 8 zugeordnet. Auch dieses zweite Profil 3 ist ein Hohlprofil, dessen Grundkörper im wesentlichen Rechteckform hat. Es ist dem Dach so zugeordnet, insbesondere mit ihm derart verschweißt, daß eine insgesamt im wesentlichen durchgehende Außenkontur besteht und das Randprofil nach innen und unten etwas über die Dachebene vorsteht. Dies gilt, wie auch beim Randprofil 2 im grundsätzlichen auch dann, wenn Seitenwand und Dach Wellenprofil haben. Im Berich der oberen äußeren Profillängskante ist die Profilwandung zusammengeführt, so daß ein doppellagiger Flansch 9 entsteht, der die obere horizontale Wand 10 des Profilgrundkörpers nach außen verlängert und senkrecht zu der mit dieser Wand in der oberen äußeren Profillängskante zusammenstoßenden äußeren vertikalen Profilwand 11 verläuft. Insoweit besteht von der Dimensionierung abgesehen Gleichheit mit dem Randprofil 2. Abweichend von diesem Randprofil 2 ist jedoch beim Randprofil 3 der beschriebene Flansch 9 nach unten hakenförmig umgebogen, so daß ein nach unten gerichteter Endflansch 12 entsteht, der senkrecht zum Flanschteil 9 und parallel zu den vertikalen Profilwänden verläuft. Es ist so eine nach unten offene Rinne 13 gebildet, die ein Dichtungsprofil 14 aufnimmt. Dieses Dichtungsprofil 14 ist ein leistenförmiges Hohlprofil aus Gummi oder einem entsprechend elastischen anderen Material. Die eine, obere Längsseite des Profils 14 ist eben, und mit dieser Seite ist das Dichtungsprofil der dem Profil 2 zugekehrten Seite des Flansches 9 zugeordnet und auf ihr befestigt, insbesondere aufgeklebt. Die dieser Seite des Dichtungsprofils gegenüberliegende Seite ist bogenförmig nach außen gewölbt und der Hohlraum 15 des als strangförmigen Hohlprofil ausgebildeten Dichtungsprofils 14 ist etwa linsenförmig in seinem Querschnitt. Die Breite B des Dichtungsprofils 14 ist so bemessen, daß es mit seinen Seitenrändern weitgehend spiellos, gegebenenfalls sogar mit einer gewissen Vorspannung in der Rinne 13 zwischen dem Flanschteil 12 und der Profilwand 11 liegt, so daß es vertikal gespannt werden, nicht aber seitlich ausweichen kann. Im Einbauzustand und bei aufgesetztem Dach drückt der Flansch 4 mit seinem oberen, abgerundeten Ende 7 gegen das Dichtungsprofil 14 und komprimiert dieses angemessen, so daß im Bereich der Kante zwischen Dach und Seitenwand eine zuverlässige Dachabstützung und Dichtung auch über eine lange Betriebszeit hinweg gewährleistet ist.

Beide Randprofile des Randprofilpaares 2,3 sind einfach und rationell herzustellen. Sie sind auch angesichts des oft rauhen Containerbetriebes dauerhaft formstabil.

In der Zeichnung ist des besseren Verständnisses wegen das Dichtungsprofil in dem Zustand gezeigt, in dem es durch das Profil 2 nicht gespannt ist, während das Flanschende 7 in dem Zustand gezeichnet ist, in dem es das Dichtungsprofil 14 gespannt hat. Den tatsächlich zutreffenden Zustand kann sich der Fachmann ohne Mühe vorstellen.

## Patentansprüche

1. Randprofilpaar für die einander zugeordneten Ränder einer Seitenwand (1) und eines heb- und senkbaren Daches (8) eines bei abgesenktem Dach allseits dicht geschlossenen Behälters, wobei beide strangförmige Profile (2,3) des Randprofilpaares als geschlossenes Hohlprofil ausgebildet sind und wobei jedes Profil (2,3) im wesentlichen einen kastenförmigen, im Querschnitt zumindest etwa rechteckigen Grundkörper aufweist, **dadurch gekennzeichnet**, daß sich bei jedem der einstückigen Profile eine Wandung im Bereich einer Längskante, durch Umbiegen in einer abgerundeten Stirnseite mit zwei Wandungsabschnitten aufeinanderliegend, in einem Flansch (4;9) fortsetzt, der diese eine Profilseitenwand (5;10) des in dieser Längskante zusammenlaufenden Profilseitenwandpaares (5,6;10,11) verlängert und zu der anderen Profilseitenwand (6;11) des in dieser Längskante Zusammenlaufenden Profilseitenwandpaares senkrecht verläuft, wobei im Einbauzustand bei aufgesetztem Dach (8) die abgerundete Stirnseite (7) des Flansches (4) des ersten Randprofiles (2) auf die dieser Stirnseite Zugekehrte Flanschfläche des Flansches des zweiten Randprofiles (3) des Randprofilpaares weist.

2. Randprofilpaar nach Anspruch 1, **dadurch gekennzeichnet**, daß der Flanschfläche des Flansches des zweiten Randprofils (3), die im Einbauzustand des Randprofilpaares der Stirnseite (7) des Flansches (4) des ersten Randprofils (2) des Randprofilpaares zugewandt ist, ein Dichtungsprofil (14) zugeordnet ist.

3. Randprofilpaar nach Anspruch 2, **dadurch gekennzeichnet**, daß das Dichtungsprofil (14) eine hohle Leiste aus Gummi oder einem gummiartigen Werkstoff ist.

4. Randprofilpaar nach Anspruch 3, **dadurch gekennzeichnet**, daß das Dichtungsprofil (14) im Querschnitt eine flache Seite hat, die der Flanschfläche des zweiten Profils (3) zugeordnet ist, auf die die Stirnseite (7) des Flansches des ersten Profils (2) weist, daß das Dichtungsprofil im Querschnitt eine dieser flachen Seite gegenüberliegende Seite hat, die in einem mittleren Abschnitt bogenförmig nach außen gewölbt ist und daß das Dichtungsprofil einen zumindest etwa linsenförmigen Hohlraum (15) umschließt.

5. Randprofilpaar nach einem der Ansprüche 2 bis 4, **dadurch gekennzeichnet**, daß das Dichtungsprofil (14) dem zugehörigen der Randprofile des Randprofilpaares durch Klebung oder eine entsprechende Befestigungsart dauerhaft zugeordnet ist.

6. Randprofilpaar nach einem der Ansprüche 2 bis 5, **dadurch gekennzeichnet**, daß der Flansch (9) des zweiten Randprofils (3), d.h. des Randprofils mit Dichtungsprofil (14) am äußeren Ende umgebogen ist derart, daß im Einbauzustand der umgebogene Endabschnitt (12) parallel zum Flansch des ersten Randprofils (2) verläuft.

7. Randprofilpaar nach Anspruch 6, **dadurch gekennzeichnet**, daß das leistenförmige Dichtungsprofil (14) mit seinen beiden Stirnseiten spiellos zwischen dem umgebogenen Endabschnitt (12) und der zu ihm parallel verlaufenden Profilseitenwand (11) des im Bereich des Flansches zusammenlaufenden Profilseitenwandpaares des zweiten Profils (3) des Randprofilpaares liegt.

8. Zuordnung eines Randprofilpaares nach einem der Ansprüche 2 bis 7 zu einem Behälter mit einem Hubdach (8) derart, daß das das Dichtungsprofil (14) aufnehmende zweite Randprofil (3) dem gegenüber dem Behälter heb- und senkbaren, gegebenenfalls abnehmbaren Dach, das erste Randprofil (2) des Randprofilpaares dem Behälter zugeordnet ist und im Einbauzustand der Flansch (4) des ersten Randprofils (2) in der Betriebsstellung des Behälters nach oben weist, der Flansch (9) des zweiten Randprofils (3) sich horizontal erstreckt.

## Claims

1. A pair of edge profiles for the associated edges of a side wall (1) and a of a raisable and lowerable roof (8) of a container which, when the roof is lowered, is hermetically closed on all sides, the two profiles (2, 3) of the pair, which are in strand form, being constructed as closed hollow profiles and each profile (2, 3) having a substantially box-shaped basic structure, which is at least substantially rectangular in cross-section, characterised in that one of the walls of each of the one-piece profiles is continued in the form of a flange (4; 9) in the region of one of the longitudinal edges, by bending the same over with a radiused end, two portions of the wall resting on each other, the flange forming an extension of the said one profile side wall (5; 10) of the pair of side walls (5, 6; 10, 11), which meet at said longitudinal edge, and extending perpendicularly to the other side wall (6; 11) of the pair of side walls meeting at said longitudinal edge, while in the fitted state with the roof (8) fitted the radiused end (7) of the flange (4) of the first edge profile (2) points towards that surface of the flange of the second edge profile (3) of the pair which faces said end.

2. A pair of edge profiles according to claim 1, characterised in that a gasket (14) is associated with that surface of the flange of the second edge profile (3) which, in the fitted state of the pair of edge profiles, faces the end (7) of the flange (4) of the first edge profile (2) of the pair.

3. A pair of edge profiles according to claim 2, characterised in that the gasket (14) is a hollow strip of rubber or an elastomeric material.

4. A pair of edge profiles according to claim 3, characterised in that the gasket (14) has in cross-section a flat side associated with that flange surface of the second profile (3) towards which the end (7) of the flange of the first profile (2) points, in that the gasket has in cross-section a side which is situated opposite said flat side and which, in a central portion, is curved arcuately outwards and in that the gasket encloses an at least substantially lenticular cavity (15).

5. A pair of edge profiles according to any one of claims 2 to 4, characterised in that the gasket (14) is permanently associated with the relevant one of the edge profiles of the pair by sticking or a corresponding type of fixing.

6. A pair of edge profiles according to any one of claims 2 to 5, characterised in that the flange (9) of the second edge profile (3), i.e. of the edge profile having the gasket (14), is bent over at the outer end in such manner that in the fitted state the bent-over end portion (12) extends parallel to the flange of the first edge profile (2).

7. A pair of edge profiles according to claim 6, characterised in that the gasket (14) in strip form lies with its two end faces free of clearance between the bent-over end portion (12) and the parallel side wall (11) of the pair of side walls of the second profile (3) of the pair, said pair of side walls meeting in the flange zone.

8. Association of a pair of edge profiles according to any one of claims 2 to 7 with a container having a lifting roof (8) such that the second edge profile (3) receiving the gasket (14) is associated with the roof, which is raisable and lowerable relatively to the container and, if required, removable, while the first edge profile (2) of the pair is associated with the container and in the fitted state the flange (4) of the first edge profile (2) points upwardly in the operative position of the container while the flange (9) of the second edge profile (3) extends horizontally.

## Revendications

1. Paire de profilés de bordure destinés aux bords associes l'un à l'autre, d'une paroi latérale (1) et d'un toit (8) pouvant être soulevé et abaissé, d'un conteneur fermé de manière étanche sur tous ses côtés lorsque le toit est abaissé, les deux profilés (2, 3) en forme de barre de la paire de profilés de bordure étant réalisés sous forme de profilé creux fermé, et chacun des profilés (2, 3) présentant un corps de base en forme de caisson, sensiblement rectangulaire en section droite, caractérisée en ce que pour chacun des profilés d'un seul tenant, une paroi se prolonge dans la zone d'un bord longitudinal, par pliage en un bord frontal arrondi et superposition de deux tronçons de paroi, pour former un flasque (4; 9) qui prolonge cette paroi de profilé (5; 10) de la paire de parois latérales de profilé (5, 6; 10, 11) se rejoignant au niveau du bord longitudinal considéré, et qui s'étend perpendiculairement à l'autre paroi latérale de profilé (6; 11) de la paire de parois latérales de profilé se rejoignant au niveau du même bord longitudinal considéré, le côté frontal arrondi (7) du flasque (4) du premier profité de bordure (2) étant dirigé, à l'état monté et lorsque le toit (8) repose en position abaissée, vers la surface de flasque lui faisant face, du flasque du second profilé de bordure (3) de la paire de profilés de bordure.

2. Paire de profilés de bordure selon la revendication 1, caractérisée en ce qu'à la surface de flasque du flasque du second profilé de bordure (3), qui, à l'état monté de la paire de profilés de bordure, est dirigée vers le côté frontat (7) du flasque (4) du premier profilé de bordure (2), est associé un profilé d'étanchéité (14).

3. Paire de profilés de bordure selon la revendication 2, caractérisée en ce que le profité d'étanchéité (14) est une baguette creuse en caoutchouc ou en un matériau du type caoutchouc.

4. Paire de profilés de bordure selon la revendication 3, caractérisée en ce que le profité d'étanchéité (14) présente, en section droite, une face plate qui est associée à la surface de flasque du second profité (3), vers laquelle est dirigé le côté frontal (7) du flasque du premier profilé (2), en ce que le profité d'étanchéité, en section droite, présente une face opposée à cette face plate, et bombée vers l'extérieur dans une zone centrale, et en ce que le profité d'étanchéité enserre une chambre creuse (15) au moins sensiblement en forme de lentille.

5. Paire de profilés de bordure selon l'une des revendications 2 à 4, caractérisée en ce que le profilé d'étanchéité (14) est associé de manière permanente au profité de bordure correspondant de la paire de profilés de bordure, par collage ou par un mode de fixation approprié.

6. Paire de profilés de bordure selon l'une des revendications 2 à 5, caractérisée en ce que le flasque (9) du second profité de bordure (3), c'est à dire du profité de bordure comportant le profilé d'étanchéité (14), est coudé à l'extrémité extérieure, de manière à ce que dans l'état monté, le tronçon d'extrémité coudé (12) s'étende parallèlement au flasque du premier profilé de bordure (2).

7. Paire de profilés de bordure selon la revendication 6, caractérisée en ce que le profité d'étanchéité (14) en forme de baguette est disposé, avec ses deux côtés frontaux, sans jeu, entre le tronçon d'extrémité coudé (12) et ta paroi latérale de profité (11), qui lui est parallèle, de la paire de parois latérales de profité se rejoignant au niveau du flasque, du second profilé (3).

8. Agencement d'une paire de profilés de bordure selon l'une des revendications 2 à 7, sur un conteneur comportant un toit relevable (8), de manière à ce que te second profilé de bordure (3) recevant le profité d'étanchéité (14), est associé au toit pouvant être soulevé et abaissé par rapport au conteneur, en étant le cas échéant amovible, et le premier profilé de bordure (2) de ta paire de profilés de bordure est associé au conteneur, et en ce que dans l'état monté, le flasque (4) du premier profilé de bordure (2) est dirigé vers le haut dans la position de service du conteneur, tandis que le flasque (9) du second profité de bordure (3) s'étend horizontalement.
